# EUROPÄISCHE PATENTSCHRIFT

(11) **EP 0 235 351 B1**
(45) Veröffentlichungstag und Bekanntmachung des Hinweises auf die Patenterteilung: **07.08.1991**
(21) Anmeldenummer: 86112388.3
(22) Anmeldetag: 08.09.1986
(51) Int. Cl.: E06B 3/46, E05D 15/08, E05C 17/62

(54) **Bauelementensatz zur Bildung von Schiebeflügeln für Türen, Fenster, Möbel u.dgl.**
Constructional set for making sliding wings for doors, windows, furniture and the like
Ensemble constructif pour la fabrication de vantaux coulissants pour portes, fenêtres, meubles et similaires

(30) Priorität: 28.02.1986 DE 3606501
(43) Veröffentlichungstag der Anmeldung: 09.09.1987
(73) Patentinhaber: Guddas, Jürgen, D-2800 Bremen 66 (DE)
(72) Erfinder: Guddas, Jürgen, D-2800 Bremen 66 (DE)
(74) Vertreter: Buse, Karl Georg, Dipl.-Phys.

(56) Entgegenhaltungen:
- AU-B- 474 166
- BE-A- 711 528
- DE-A- 3 508 536
- FR-A- 2 037 963
- FR-A- 2 321 252
- GB-A- 1 135 352
- US-A- 1 489 734
- US-A- 1 746 291
- US-A- 2 704 866
- US-A- 3 075 255
- US-A- 3 526 995
- US-A- 4 102 009

## Beschreibung

Die Erfindung betrifft einen Bauelementensatz zur Bildung von Schiebeflügeln für Türen, Fenster, Möbel u.dgl., bestehend aus vertikal verlaufenden, Füllungsplatten randseitig umfassenden Halteprofilstäben und mit diesen zu einem auf einer Tragschiene und in einer Führungsschiene angeordneten Rahmen des Schiebeflügels verbundenen, horizontal verlaufenden Tragprofilstäben, wobei wenigstens der untere Tragprofilstab einen Aufnahmeraum für an einer Tragschiene geführt laufende Stützrollen aufweist, und im oberen Eckbereich des Rahmens der ortsfesten Führungsschiene laufende Führungsrollen angeordnet sind, und wobei der Aufnahmeraum der Stützrollen und die Führungsrollen in bezug auf die Mittelebene des Schiebeflügels symmetrisch angeordnet sind.

Bekannte Schiebeflügel der eingangs genannten Art sind in der Regel derart aufgebaut, daß eine zuvor ausgewählte Seite immer nur die Ansichtsseite bilden kann. Die dabei verwendeten Profilstäbe sind ebenfalls auf diesen Zweck hin ausgerichtet und weisen vielfach unsymmetrische Querschnitte, insbesondere hinsichtlich der Unterbringung ihrer Stützrollen auf, so daß diese bekannten Schiebeflügel immer nur in der vorgesehenen Weise in die Tragschienen und Führungsschienen eingesetzt werden können.

Dies ist auch bei den aus der US-PS 27 04 866 bekannten Schiebeflügeln der Fall, obschon aus dieser Druckschrift zu entnehmen ist, daß die dort verwendeten Stützrollen und Führungsrollen in bezug auf die Mittelebene des Schiebeflügels symmetrisch angeordnet sind. Denn zumindest einer der beiden vertikal verlaufenden Halteprofilstäbe jedes Schiebeflügels ist mit einem abgewinkelten Dichtschenkel versehen, wodurch die Gesamtsymmetrie des Schiebeflügels aufgehoben ist.

Für den aus der US-PS 30 75 255 ersichtlichen Schiebeflügel gilt das in besonderem Maße, denn sowohl die Tragprofilstäbe als auch die Halteprofilstäbe dieser Schiebeflügel weisen bereits unsymmetrische Querschnitte auf, wobei noch hinzukommt, daß die an einer Tragschiene des Rahmens abrollenden Stützrollen jeden Schiebeflügels mit ihrem Laufwagen unsymmetrisch am Schiebeflügel befestigt sind. Eine bedarfsweise gewendete Anordnung der Schiebeflügel an der Tragschiene des Rahmens scheidet daher aus.

Die Aufgabe der vorliegenden Erfindung besteht darin, einen Bauelementensatz zur Bildung von Schiebeflügeln für deren Wendbarkeit und ihre Verlagerung aus der gewünschten Offen-und/oder Schließstellung so auszubilden, daß einerseits ein noch unterschiedliches Aussehen der Flügelseiten ohne Beeinträchtigung der Betätigungsmöglichkeit des gewendeten Flügels möglich ist, und andererseits deren Verlängerung nur bewußt vom Benutzer herbeigeführt werden kann, ohne daß dazu höhere Betätigungskräfte erforderlich sind.

Diese Aufgabe ist mit den im Kennzeichen des Hauptanspruches genannten Merkmalen gelöst. Das Merkmal bezüglich der Ausbildung der Halteprofilstäbe mit Griffleisten bildenden Vorsprüngen löst insbesondere in Kombination mit den unterschiedlich hohen Seitenschenkeln der Halteprofilstäbe die vorgenannte Aufgabe in zufriedenstellender Weise. Dadurch ist es möglich, sowohl die eine als auch die andere Seite des Schiebeflügels als Sichtfläche zu benutzen und diesen hinsichtlich der Oberflächengestaltung der Füllungsplatten und der Ausbildung des Rahmens auswählbar verwenden zu können. Es kann auch zu einem späteren Zeitpunkt nach der Montage die ursprüngliche Entscheidung hinsichtlich der Sichtfläche revidiert werden, und der Schiebeflügel entweder gewendet oder aber durch Austausch der einen oder anderen Füllungsplatte die optische Wirkung der Schiebeflügel geändert werden.

Zur Erleichterung der Flügelwendung und zwecks verdeckter Anordnung der Führungsrollen weisen die horizontal verlaufenden Tragprofilstäbe vorteilhaft eine mittige, zur Rahmenaußenseite hin offene Nut auf und sind zwischen die über die volle Rahmenhöhe durchlaufenden, vertikalen Halteprofilstäbe eingepaßt, wobei der an den Halteprofilstab anstoßende Nutgrund des Aufnahmeraumes für die Stützrollen eine Lagerecke für einen eine Stützrolle lagernden Rollenschuh bildet. Dieser Rollenschuh kann zur Höhenverlagerung der Stützrolle und damit gegebener Justiermöglichkeit des Schiebeflügels in dem durch die Nut gebildeten Aufnahmeraum des Tragprofilstabes verschwenkt werden, indem der Rollenschuh vorteilhaft ein Stellelement aufweist, das aus einer in eine im Rollenschuh schwenkbar gelagerte Mutter eingreifenden Stellschraube gebildet ist.

Zur Erzielung eines geräuscharmen Laufes des Schiebeflügels und zu dessen Abfederung ist der Rollenschuh nach einer vorteilhaften Ausgestaltung der Erfindung durch einen Kraftspeicher abgefedert im durch die Nut des Tragprofilstabes gebildeten Aufnahmeraum gehaltert. Dabei ist der Kraftspeicher als zwischen dem Kopf der Stellschraube und der Stützwandung des Halteprofilstabes angeordnetes Federglied ausgebildet, wobei dieses Federglied aus einer Druckfeder, einem elastischen Pufferglied od.dgl. gebildet sein kann.

In allen Fällen, in denen mittels Rollen auf Schienen verfahrbare Schiebeflügel Verwendung finden, kommt es ohne Vorrichtungen zur Offenhaltung oder Schließlagenfesthaltung bei geringfügig geneigter Anordnung der die Schiebeflügel halternden Schienen insbesondere beim Leichtlauf dazu, daß der Schiebeflügel entgegen der Absicht des Benutzers aus der eingestellten Lage zurückläuft. Aus diesem Grund hat man bereits Lösungen vorgeschlagen, bei denen die Lauffläche der Schiene an der betreffenden, eine Offenhaltung oder Schließhaltung ermöglichenden Stelle gedellt oder derart ausgenommen sind, daß die Rolle in eine entsprechende Vertiefung einlaufen kann. Diese Möglichkeit beinhaltet jedoch den Nachteil, daß bei Entfernung des Schiebeflügels aus der Rastlage auch immer dem Gewicht des Schiebeflügels entgegengewirkt werden muß, wenn dieser zur Verschiebung aus der abgesenkten Lage verschoben werden soll. Dies erfordert relativ hohe Betätigungskräfte, was dem Bedienungskomfort nicht dienlich ist.

Zur Fixierung eines Schiebeflügels in seiner Offen- und/oder Schließstellung ist aus der FR-A 23 21 252 und insbesondere dem DE-GM 75 08 068 eine Vorrichtung bekannt, bei der die Stützrollen einen neben die Stützfläche der Tragschiene greifenden Spurkranz aufweisen, der von einem an der Tragschiene nachgiebig befestigten, vom Spurkranz überfahrbaren, Haltelagen der Stützrolle fixierenden Stoppglied festlegbar ist. Bei der Lösung nach der FR-A 23 21 252 ergibt die Schließstellung eine Höhenverlagerung der Rolle und somit des Flügels, was die Flügelbetätigung erschwert. Bei der Feststellung gemäß dem DE-GM 75 08 068 läßt sich nur eine Endlage des Schiebeflügels festhalten, da ein Überfahren dieser bekannten Feststellvorrichtung aus einer Mittellage heraus nicht möglich ist. Zur Behebung dieser Nachteile wird erfindungsgemäß vorgeschlagen, daß das Stoppglied von einem am Schienenfuß gehalterten, aus einer Grundlamelle mit wenigstens einem daran befestigten, aufragenden Federblatt gebildeten Federbügel besteht.

Damit ist sichergestellt, daß der Verlagerung des Schiebeflügels aus der gewünschten Lage ein genügend großer Widerstand entgegengesetzt wird, so daß eine selbsttätige Verlagerung durch leicht geneigt verlaufende Schienen ausgeschlossen ist, und andererseits durch die Nachgiebigkeit des Stoppgliedes ein Anheben des Türflügels nicht erforderlich ist, so daß beim Gebrauch solcher Türflügel nur geringe Kräfte aufgewendet werden müssen, um den Schiebeflügel in der gewünschten Weise bewegen zu können. Eine günstige Ausgestaltung eines solchen Stoppgliedes läßt sich erzielen, wenn der Federbügel aus einer Grundlamelle und an deren Enden befestigten, aufragenden Federblättern gebildet ist. Der zwischen den Federblättern vorhandene Freiraum kann dann den Spurkranz erfassen und haltern.

Um eine geschützte und wenig auffällige Lage des Stoppgliedes an der Schiene erzielen zu können, ist dieses Stoppglied vorteilhaft in die Führungsrille der einen C-förmigen Querschnitt aufweisenden Tragschiene eingesetzt, in welchen der Spurkranz der auf der Schiene abgestützten Rolle vorragt. Ein derartiges Stoppglied erfüllt die Forderungen hinsichtlich der Festhaltung des Schiebeflügels an der gewünschten Stelle im begrenzten Umfang. Es ist ein unproblematisches Weiterschieben des Schiebeflügels sowohl in der einen als auch anderen Schieberichtung möglich, da der Spurkranz das Stoppglied ohne Schwierigkeiten durch Niederdrücken des betreffenden Federschenkels überfahren kann.

Wenn es jedoch erwünscht ist, den Schiebeflügel nicht über eine bestimmte Lage hinaus verschieben zu können und diesen gegebenenfalls an dieser Stelle im obengenannten Sinne auch entgegen der Rücklaufrichtung festhalten zu können, so läßt sich dies nach einem weiteren Ausgestaltungsmerkmal der Erfindung dadurch verwirklichen, daß in den C-förmigen Querschnitt der Tragschiene ein Hemmschuh mit einem hammerkopfförmigen Fußteil eingeführt ist, der über eine Druckschraube zusammen mit dem Federbügel in der Schiene verspannbar ist. Im Normalfall genügt es durchaus, wenn das Stoppglied ohne besondere Halterung in die Schiene eingesetzt ist, da die Eigenspannung des Federbügels eine so große Reibkraft erzeugt, daß eine sichere Halterung gegeben ist. Um jedoch in Extremfällen das Stoppglied in der Schiene auch dann noch unverrückbar zu halten, mag dieses nach einem weiteren Ausgestaltungsmerkmal der Erfindung durch in der Schiene angeordnete Anschläge festgelegt sein. Diese Anschläge können vorteilhaft durch aus dem Schienenfuß ausgebogene Haltefinger gebildet sein. Es versteht sich jedoch, daß auch außer den das Stoppglied beiderseits hintergreifenden Halterfingern beispielsweise auch von oben in die Schiene einführbare Anschlagsstopfen Verwendung finden können, die in Bohrungen des Schienenfußes gehaltert sind.

Die Erfindung ist in Ausführungsbeispielen auf der Zeichnung dargestellt und wird nachfolgend näher erläutert.
Es zeigen:
- Fig. 1: zwei nebeneinander angeordnete, in einer Tragschiene und einer Führungsschiene gehalterte Schiebeflügel in einer Ansicht,
- Fig. 2: die aus Fig. 1 ersichtlichen Schiebeflügel in einem Längsschnitt nach der Linie II-II von Fig. 1, in einer gegenüber Fig. 1 vergrößerten Darstellung,
- Fig. 3: die neben- und hintereinander angeordneten Schiebeflügel in einem Querschnitt nach der Linie III-III von Fig. 1 in einem ebenfalls gegenüber Fig. 1 vergrößertem Maßstab,
- Fig. 4: den unteren Eckbereich des aus Halteprofilstäben und Tragprofilstäben zusammengesetzten Schiebeflügelrahmens in einem mittleren Vertikalschnitt, mit einem eingesetzten Rollenschuh,
- Fig. 4a: ein weiteres Ausführungsbeispiel eines Rollenschuhs analog Fig. 4, der jedoch gegenüber Fig. 4 abgesenkt ist,
- Fig. 4b: ein drittes Ausführungsbeispiel eines Rollenschuhs analog Fig. 4a,
- Fig. 5: eine Unteransicht des aus Fig. 4 ersichtlichen Rollenschuhs,
- Fig. 6: den oberen Eckbereich eines aus Halteprofilstäben und Tragprofilstäben gebildeten Schiebeflügelrahmens in einem mittleren Vertikalschnitt, wobei mit den Halteprofilstäben ein Führungsrollen halterndes Konsol verbunden ist,
- Fig. 7: den aus Fig. 6 ersichtlichen Eckbereich eines Schiebeflügelrahmens in einer Draufsicht.
- Fig. 8: den auf einer modifizierten Führungsschiene abgestützten unteren Abschnitt der Schiebeflügel in einem Längsschnitt der Linie VIII-VIII von Fig. l in einer gegenüber Fig. l vergrößerten Darstellung,
- Fig. 9: die auf einer Führungsschiene abgestützte Laufrolle in einer der Festhaltelage entsprechenden Stellung mit einem in der Schiene angeordneten Stoppglied in einer Schnittdarstellung nach der Linie IX-IX von Fig. 8,
- Fig. 10: die Anordnung des Stoppgliedes in der Führungsschiene in einer Draufsicht im Schnitt nach der Linie X-X von Fig. 9,
- Fig. 11: das als Federbügel ausgebildete Stoppglied in einer Seitenansicht,
- Fig. 12: die Verwendung eines Hemmschuhs an der Führungsschiene in einer Fig. 9 analogen Darstellung,
- Fig. 20: die Anordnung des Hemmschuhs in der Führungsschiene in einem Querschnitt nach der Linie XIII-XIII von Fig. l2.

Die aus den Fig. l bis 3 ersichtlichen Schiebeflügel l0 enthalten einen Flügelrahmen, der aus den randseitig vertikal verlaufenden Halteprofilstäben ll und damit verbundenen oberseitig und unterseitig angeordneten Tragprofilstäben l2 besteht. Jeder Halteprofilstab ll weist eine in bezug auf seine Breite mittlere kastenartige Profilierung auf, zu welcher im Abstand auf beiden Seiten unterschiedlich hohe Schenkel l3 und l4 angeordnet sind, die zusammen mit der Profilierung auf beiden Seiten des Halteprofilstabes ll eine U-förmige Rinne l5 bilden. Im oberen und unteren Bereich sind zwischen die vertikal verlaufenden Halteprofilstäbe ll Tragprofilstäbe l2 eingepaßt und mit diesen zu einer stumpfen Eckverbindung verschraubt, wie unten noch erläutert wird. Jeder Tragprofilstab l2 weist einen hutprofilartigen Querschnitt auf, dessen mittlerer Bereich als nach außen offene, tiefe Nut l6 anzusprechen ist. Auf der Außenseite des Nutgrundes l9 ist der Profilstab l2 mit einer durchlaufenden Schraubnut l7 versehen, die der Aufnahme einer den Halteprofilstab ll mit dem Tragprofilstab l2 zu einer Rahmenecke verbindenden Schraube l8 dient (Fig. 6). An der Außenseite des Tragprofilstabes sind seitlich neben der einen Aufnahmeraum bildenden Nut l6 nach oben abgewinkelte Schenkel 20 angeordnet, die auch bei dem Tragprofilstab l2 Rinnen 2l bilden. Beim Zusammensetzen der Halteprofilstäbe ll und der Tragprofilstäbe l2 zu einem Rahmen ergeben die Rinnen l5 und 2l umlaufende Haltenuten für Füllungsplatten 22, die ebenfalls Bestandteil der Schiebeflügel l0 sind. Zur Bildung von Griffleisten sind die Halteprofilstäbe ll an ihren Schenkeln l3 und l4 mit über die gesamte Profillänge durchlaufenden Vorsprüngen 23 und 24 versehen.

Im Anschlußbereich der Tragprofilstäbe l2 an den Halteprofilstab ll bildet der an den Halteprofilstab ll angrenzende Nutgrund l9 eine Lagerecke 25 für einen Rollenschuh 26, der einen U-förmigen Querschnitt aufweist, wobei die über einen Steg 27 verbundenen Schenkel 28 und 29 trapezförmig gestaltet sind. Der kurze Abschnitt eines jeden Schenkels 28 und 29 ist von einer bündig mit der Außenseite des Rollenschuhs 26 in bezug auf ihre Länge abschließenden Rollenachse 30 durchquert, auf der eine Stützrolle 3l gelagert ist, die mit ihrem Mittelspurkranz 32 in die Führungsrille 34 einer Tragschiene 33 eingreift. Im unteren Eckbereich des langen Schenkelabschnitts der Schenkel 28 und 29 des Rollenschuhs 26 sind in den Schenkeln 28 und 29 die Zapfen 35 einer Gewindemutter 36 drehbar gelagert. In die Gewindemutter 36 greift eine Stellschraube 37 ein, deren Schraubenkopf 38 an der inneren Profilwandung 39 des Halteprofilstabes ll abgestützt ist. Die Stellschraube 37 bildet zusammen mit der Gewindemutter 36 eine Stelleinheit 40 für den Rollenschuh 26, der sich einerseits in der Lagerecke 25 schwenkbar abstützt und andererseits über die Stelleinheit 40 ein Widerlager am Halteprofilstab ll findet.

Bei dem in Fig. 4 dargestellten Ausführungsbeispiel ist die Stelleinheit so weit nachgelassen, daß der Steg 27 des Rollenschuhs 26 am Nutgrund l9 des Tragprofilstabes l2 anliegt, so daß sich die Stützrolle 3l in der am weitesten in den Aufnahmeraum l6 geschwenkten Lage befindet. Dies bedeutet, daß der Schiebeflügel bei dieser Lage des Rollenschuhs 26 und der Stützrolle 3l sich mit dem geringsten Spiel über der Tragschiene 33 befindet. In den Fig. 4a und 4b ist durch Anziehen der Stellschraube 37 der Gabelschuh um die Lagerecke 25 entgegen dem Uhrzeigersinn verschwenkt, so daß die Stützrolle 3l weiter aus dem Aufnahmeraum l6 ausragt, was sich durch eine angehobene Lage des Schiebeflügels l0 gegenüber der Tragschiene 33 bemerkbar macht. Es versteht sich, daß in der Außenwandung des Halteprofilstabes ll ein Durchbruch 4l angeordnet ist, um mit einem Stellwerkzeug zum Schraubenkopf zu gelangen.

Bei den aus den Fig. 4a und 4b ersichtlichen Ausführungsformen befindet sich zwischen dem Schraubenkopf 38 und der Profilwandung 39 des Halteprofilstabes ll ein als Federglied ausgebildeter Kraftspeicher 42, der im einen Fall als elastische Feder und im anderen Fall als Druckfeder ausgebildet sein mag. Dadurch wird eine geräuschdämpfende, elastisch federnde Abstützung des Rollenschuhs 26 erzielt.

Im oberen Eckbereich des aus den Halteprofilstäben ll und Tragprofilstäben l2 gebildeten Rahmens des Schiebeflügels l0 ist an der Profilwandung 39 ein aus einem Winkel gebildeter Rollenhalter 43 beispielsweise durch Verschrauben befestigt, an welchem zwei die Breite des Schiebeflügels l0 geringfügig peripher überragende Führungsrollen 44 symmetrisch zur Mittelebene des Schiebeflügels l0 gelagert sind (Fig. 6, Fig. 7). Diese in beiden oberen Eckbereichen angeordneten Führungsrollen 44 greifen in die jeweils einem Schiebeflügel l0 zugehörigen Längskammern 46 bzw. 47 einer Führungsschiene 45 schließend ein.

Wie aus Fig. 8 entnommen werden kann, weist die Tragschiene 33 zwei im Abstand zueinander angeordnete Schienenköpfe 48 auf, die einen C-förmigen, oben offenen Querschnitt aufweisen, auf denen die einen mittleren Spurkranz 32 aufweisenden Rollen laufen, wobei der Spurkranz 32 in die einen Hohlraum bildenden Führungsrillen der Schienenköpfe 48 eintaucht. In den Führungsrillen 34 sind an den einer Offenstellung bzw. Schließstellung des Schiebeflügels l0 entsprechender Stelle vom Spurkranz 32 der Rolle 3l überfahrbare Stoppglieder 49 angeordnet, wobei bei dem dargestellten Ausführungsbeispiel jedes Stoppglied als Federbügel ausgebildet ist. Wie insbesondere aus Fig. ll zu entnehmen ist, weist der Federbügel eine Grundlamelle 50 auf, dessen beide Enden mit jeweils einem aufragenden Federblatt 5l bzw. 52 verbunden sind. Dabei ist jedes Federblatt gegenüber der halben Länge der Grundlamelle 50 derart verkürzt, daß im Einbauzustand zwischen den Federblättern 5l und 52 ein Freiraum 53 belassen ist, zwischen den in der aus Fig. 9 ersichtlichen Lage der Spurkranz 32 eines Laufrades schließend fassen kann. Die einander gegenüberliegenden Endbereiche der Federblätter 5l und 52 halten die Rolle 3l und damit den Schiebeflügel l0 in einer entsprechenden Lage fest, die aufgrund der Anordnung der Stoppglieder 49 im Hohlraum der Führungsrillen 34 der Offenstellung bzw. der Schließstellung des Schiebeflügels l0 entspricht. Zu diesem Zweck ist jedes Stoppglied an der entsprechenden Stelle im Schienenkopf 48 unverschiebbar festgelegt, indem - wie aus den Fig. 9 und l0 ersichtlich ist - am Schienenfuß 54 Anschläge 55 angeordnet sind, die bei dem aus den Fig. 9 und l0 ersichtlichen Ausführungsbeispiel durch aus dem Schienenfuß 54 ausgebogene Haltefinger gebildet sind.

Wenn nun einer der beiden Schiebeflügel l0 in eine solche Offenlage bzw. Schließlage überführt werden soll, daß diese Endstellung gegen unbeabsichtigtes Verschieben gesichert sein soll, so überführt zunächst die mit ihrer Lauffläche auf der Tragschiene 33 abwälzende Stützrolle 3l mit ihrem Spurkranz 32 das zunächst erreichbare Federblatt 52 bzw. 5l und drückt dieses während des Überrollvorganges nieder und stößt gegen die Vorderkante des aufragenden Federblattes, wobei in dieser Lage der Rolle 3l sich auch das soeben überfahrene Federblatt aufrichtet und somit den Spurkranz im Freiraum 53 zwischen den Federblättern 5l und 52 haltert. Erst wenn wieder eine äußere Kraft auf den Schiebeflügel l0 einwirkt, wird die Federkraft des Federblattes 5l bzw. 52 überwunden, und die Rolle kann in der einen oder anderen Richtung das jeweilige Federblatt 5l bzw. 52 überfahren. Ein Anheben der Rolle 3l und damit des Schiebeflügels l0 erfolgt dabei nicht.

Wenn jedoch die Rolle in einer Laufrichtung absolut festgesetzt werden soll, so ist es möglich, entsprechend dem aus den Fig. l2 und l3 ersichtlichen Ausführungsbeispiel einen Hemmschuh 56 zu verwenden, der als fester Anschlag für die Rolle 3l fungiert und der in den Hohlraum der Führungsrille 34 eingesetzt ist. Der zur Anlage des Spurkranzes 32 der Rolle 3l vorgesehene Hemmschuh 56 weist einen hammerkopfförmigen, in die Führungsrille des Schienenkopfes 48 fassenden Fußteil 57 auf, der über eine gegen den Schienenfuß andrückbare Druckschraube 58 im Hohlraum der Schiene 33 verspannt und somit festgesetzt werden kann. Dieser Hemmschuh 56 dient dann als unüberwindlicher Anschlag für die Stützrolle 3l. Es versteht sich jedoch, daß dieser Hemmschuh mit einem Stoppglied 49 kombiniert werden kann. Diese Kombination eines Stoppgliedes mit einem Hemmschuh ist in den Fig. l2 und l3 dargestellt. Das Stoppglied 49 weist in diesem Falle ebenfalls einen Grundlamelle 50 auf, die jedoch im Bereich der Druckschraube 58 vorteilhaft eine diese durchlassende Bohrung 59 aufweist und nur an einem Ende mit einem Federblatt 5l verbunden ist. Dadurch läßt sich die Rolle im beschränktem Umfang auch hinsichtlich ihrer Schiebebewegung in Richtung vom Hemmschuh 56 wegweisend festsetzen. Die Verwendung eines Stoppgliedes 49 in Kombination mit dem Hemmschuh 56 ist jedoch nicht zwingend erforderlich. Bei den dargestellten Ausführungsbeispielen mögen die Federblätter 5l bzw. 52 mit der Grundlamelle 50 verbunden sein, indem die mehrstückigen Bauteile durch Punktschweißung miteinander verbunden sind. Es ist jedoch auch denkbar, die Federblätter einstückig mit der Grundlamelle zu verbinden und durch Faltung in die erforderliche Gestalt zu formen. Darüber hinaus wäre es auch denkbar, die Federblätter 5l und 52 an der Grundlamelle zu verklemmen.

### Bezugszeichenliste:

- 10: Schiebeflügel
- 11: Halteprofilstab
- 12: Tragprofilstab
- 13: Schenkel
- 14: Schenkel
- 15: Rinne
- 16: Nut/Aufnahmeraum
- 17: Schraubnut
- 18: Schraube
- 19: Nutgrund
- 20: Schenkel
- 21: Rinne
- 22: Füllungsplatte
- 23: Vorsprung
- 24: Vorsprung
- 25: Lagerecke
- 26: Rollenschuh
- 27: Steg
- 28: Schenkel
- 29: Schenkel
- 30: Rollenachse
- 31: Stützrolle
- 32: Mittelspurkranz
- 33: Tragschiene
- 34: Führungsrille
- 35: Zapfen
- 36: Gewindemutter
- 37: Stellschraube
- 38: Schraubenkopf
- 39: Profilwandung
- 40: Stelleinheit
- 41: Durchbruch
- 42: Kraftspeicher/Federglied
- 43: Rollenhalter
- 44: Führungsrolle
- 45: Führungsschiene
- 46: Längskammer
- 47: Längskammer
- 48: Schienenkopf
- 49: Stoppglied
- 50: Grundlamelle
- 51: Federblatt
- 52: Federblatt
- 53: Freiraum
- 54: Schienenfuß
- 55: Anschlag/Haltefinger
- 56: Hemmschuh
- 57: Fußteil
- 58: Druckschraube
- 59: Bohrung

## Patentansprüche

1. Bauelementensatz zur Bildung von Schiebeflügeln für Türen, Fenster, Möbel u.dgl., bestehend aus vertikal-verlaufenden, Füllungsplatten (22) randseitig umfassenden Halteprofilstäben (11) und mit diesen zu einem auf einer Trag-schiene (33) und in einer Führungsschiene (45) angeordneten Rahmen des Schiebeflügels (10) verbundenen, horizontal verlaufenden Trag-profilstäben (12), wobei wenigstens der untere Tragprofilstab einen Aufnahmeraum (16) für an der Tragschiene (33) geführt laufende Stützrollen (31) aufweist, und im oberen Eckbereich des Rahmens in der ortsfesten Führungsschiene (45) laufende Führungsrollen (44) angeordnet sind, und wobei der Aufnahmeraum (16) der Stützrollen (31) und die Führungsrollen (44) in bezug auf die Mittelebene des Schiebeflügels symmetrisch angeordnet sind,
**dadurch gekennzeichnet**,
daß die Halteprofilstäbe (11) und die Tragprofilstäbe (12) auf beiden profillängsseiten durchlaufende Rinnen (15,21) aufweisen, in denen zwei voneinander unabhängige, parallel zueinander angeordnete Füllungsplatten (22) angeordnet sind, und daß wenigstens die Halteprofilstäbe (11) unterschiedlich hohe Seitenschenkel (13,14) aufweisen, die bei den Halteprofilstäben (11) jeweils mit Griffleisten bildenden Vorsprüngen (23,24) versehen sind.

2. Bauelementensatz nach Anspruch 1, dadurch gekennzeichnet, daß die horizontal verlaufenden Tragprofilstäbe (12) eine mittige, zur Rahmenaußenseite hin offene Nut (16) aufweisen und zwischen die über die volle Rahmenhöhe durchlaufenden, vertikalen Halteprofilstäbe (11) gepaßt sind, wobei der an den Halteprofilstab anstoßende Nutgrund (19) des Aufnahmeraumes (16) für die Stützrollen (31) eine Lagerecke (25) für einen die Stützrolle lagernden Rollenschuh (26) bildet.

3. Bauelementensatz nach Anspruch 2, dadurch gekennzeichnet, daß der Rollenschuh (26) ein Stellelement aufweist, das aus einer in eine im Rollenschuh (26) schwenkbar gelagerte Mutter (36) eingreifenden Stellschraube (37) gebildet ist.

4. Bauelementensatz nach Anspruch 2 und 3, dadurch gekennzeichnet, daß der Rollenschuh (26) durch einen Kraftspeicher (42) abgefedert im durch die Nut des Tragprofilstabes (12) gebildeten Aufnahmeraum (16) gehaltert ist.

5. Bauelementensatz nach Anspruch 4, dadurch gekennzeichnet, daß der Kraftspeicher (42) als zwischen dem Kopf (38) der Stellschraube (37) und der Stützwandung (39) des Halteprofilstabes (11) angeordnetes Federglied (42) ausgebildet ist.

6. Bauelementensatz nach Anspruch 1,mit einer Vorrichtung zum Fixieren von Offenstellungen und/oder Schließstellungen von an Tragschienen (33) mittels Stützrollen (31) verfahrbarer Schiebeflügel (10), wobei die Stützrollen (31) einen neben die Stützfläche der Tragschiene (33) greifenden Spurkranz (32) aufweisen, der von einem an der Tragschiene (33) nachgiebig befestigten, vom Spurkranz (32) überfahrbaren, Haltelagen der Stützrolle (31) fixierenden Stoppglied (49) festlegbar ist,
**dadurch gekennzeichnet**,
daß das Stoppglied (49) v on einem am Schienenfuß (54) gehalterten, aus einer Grundlamelle (50) mit wenigstens einem daran befestigten, aufragenden Federblatt (51) gebildeten Federbügel besteht.

7. Bauelementensatz nach Anspruch 6, dadurch gekennzeichnet, daß der Federbügel (49) zwei an seinen Enden befestigte, gegeneinander weisende und aufragende Federblätter (51,52) aufweist.

8. Bauelementensatz nach Anspruch 6 und/oder 7, dadurch gekennzeichnet, daß das Stoppglied (49) in die Führungsrille (34) der einen C-förmigen Querschnitt aufweisen-den Tragschiene (33) eingesetzt ist, in den der Spurkranz (32) der auf der Tragschiene (33) abgestützten Rolle (31) vorragt.

9. Bauelementensatz nach Anspruch 8, dadurch gekennzeichnet, daß in den C-förmigen Querschhitt der Tragschiene (33) ein Hemmschuh (56) mit einem hammerkopfförmigen Fußteil (57) eingeführt ist, der über eine Druckschraube (58) zusammen mit dem Federbügel (49) in der Schiene (33) verspannbar ist.

10. Bauelementensatz nach einem oder mehreren der Ansprüche 6 bis 8, dadurch gekennzeichnet, daß das Stoppglied (49) durch in der Schiene (33) angeordnete Anschläge (55) festgelegt ist.

11. Vorrichtung nach Anspruch 10, dadurch gekennzeichnet, daß die Anschläge durch aus dem Schienenfuß (54) ausgebogene Haltefinger (55) gebildet sind.

## Claims

1. A constructional set for forming sliding leaves for doors, windows, furniture and the like, comprising vertically extending holding profile bars (11) which embrace filling panels (22) at the edges, and horizontally extending carrier profile bars (12) which are connected to the holding profile bars to provide a sliding leaf (10) frame which is arranged on a carrier rail (33) and in a guide rail (45), wherein at least the lower carrier profile bar has a receiving space (16) for support rollers (31) which run guidedly on the carrier rail (33), and arranged in the upper corner region of the frame are guide rollers (44) running in the stationary guide rail (45), and wherein the receiving space (16) for the support rollers (31) and the guide rollers (44) are arranged symmetrically with respect to the central plane of the sliding leaf, characterised in that the holding profile bars (11) and the carrier profile bars (12) have continuous grooves (15, 21) on both longitudinal sides of the profiles, in which grooves are disposed two mutually independent filling panels (22) which are disposed parallel to each other, and that at least the holding profile bars (11) have side limbs (13, 14) which are of different heights and which in the case of the holding profile bars (11) are each provided with projections (23, 24) forming handle strips.

2. A constructional set according to claim 1 characterised in that the horizontally extending carrier profile bars (12) have a central groove (16) which is open towards the outside of the frame and are fitted between the vertical holding profile bars (11) which extend over the full height of the frame, wherein the bottom (19), which bears against the holding profile bar, of the groove providing the receiving space (16) for the support rollers (31) forms a mounting corner (25) for a roller shoe (26) supporting the support roller.

3. A constructional set according to claim 2 characterised in that the roller shoe (26) has an adjusting element which is formed from an adjusting screw (37) engaging into a nut (36) mounted pivotably in the roller shoe (26).

4. A constructional set according to claim 2 and claim 3 characterised in that the roller shoe (26) is mounted in the receiving space (16) formed by the groove in the carrier profile bar (12), being sprung by a force storage means (42).

5. A constructional set according to claim 4 characterised in that the force storage means (42) is in the form of a spring member (42) disposed between the head (38) of the adjusting screw (37) and the support wall (39) of the holding profile bar (11).

6. A constructional set according to claim 1 comprising a device for fixing open positions and/or closed positions of sliding leaves (10) which are displaceable on carrier rails (33) by means of support rollers (31), wherein the support rollers (31) have a flange (32) which engages beside the support surface of the carrier rail (33) and which can be fixed by a stop member (49) which is yieldingly fixed to the carrier rail (33) and over which the flange (32) can pass and which fixes stopping positions for the support roller (31), characterised in that the stop member (49) comprises a spring loop member mounted to the rail base (54) and formed from a base plate portion (50) with at least one upwardly projecting spring leaf portion (51) secured thereto.

7. A constructional set according to claim 6 characterised in that the spring loop member (49) has two upwardly extending spring leaf portions (51, 52) which are secured to the ends of the spring loop member and which face towards each other.

8. A constructional set according to claim 6 and/or claim 7 characterised in that the stop member (49) is fitted into the guide groove (34) of the carrier rail (33) which is of a C-shaped cross-section and into which projects the flange (32) of the roller (31) supported on the carrier rail (33).

9. A constructional set according to claim 8 characterised in that inserted into the C-shaped cross-section of the carrier rail (33) is a restraint shoe (56) having a hammerhead-shaped base portion (57) which can be braced together with the spring loop member (49) in the rail (33) by way of a pressure screw (58).

10. A constructional set according to one or more of claims 6 to 8 characterised in that the stop member (49) is fixed by abutments (55) arranged in the rail (33).

11. Apparatus according to claim 10 characterised in that the abutments are formed by holding fingers (55) which are bent out of the rail base (54).

## Revendications

1. Jeu d'éléments modulaires destiné à la fabrication de vantaux coulissants pour portes, fenêtres, meubles et similaires, constitués par des morceaux de profilé de maintien (11) disposés verticalement, entourant du côté du bord des plaques de remplissage (22) et par des morceaux de profilé de support (12) disposés horizontalement, assemblés avec ceux-ci pour former un cadre de vantail coulissant (10) disposé sur un rail porteur (33) et dans un rail de guidage (45), au moins le morceau de profilé de support inférieur présentant un espace de logement (16) pour des roulettes d'appui (31) roulant sur le rail porteur (33) en étant guidées, ainsi que des roulettes de guidage roulant dans la zone d'angle supérieure du cadre, dans le rail de guidage fixe (45), et l'espace de logement (16) des roulettes d'appui (31) ainsi que les roulettes de guidage (44) étant disposés symétriquement par rapport au plan médian du vantail coulissant, caractérisé en ce que les morceaux de profilé de maintien (11) et les morceaux de profilé de support (12) présentent des rainures (15, 21) s'étendant d'un bout à l'autre sur les deux côtés longitudinaux du profilé, dans lesquelles sont disposées deux plaques de remplissage (22) indépendantes l'une de l'autre, disposées parallèlement l'une à l'autre et en ce qu'au moins les morceaux de profilé de maintien (11) présentent des branches latérales (13, 14) de hauteur différente, qui sont chacune munies dans les morceaux de profilé de maintien (11) de saillies (23, 24) formant des barrettes de saisie.

2. Jeux d'éléments modulaires selon la revendication 1, caractérisé en ce que les morceaux de profilé de support (12) s'étendant horizontalement présentent une gorge médiane (16) ouverte en direction du côté extérieur du cadre, et sont correctement engagés entre les morceaux de profilé de maintien verticaux qui s'étendent sur toute la hauteur du cadre, le fond (19) de gorge de l'espace de logement (16) destiné aux roulettes d'appui (31) venant contre le morceau de profilé de maintien, en formant un angle d'appui (25) destiné au sabot (26) de roulette dans lequel est montée la roulette d'appui.

3. Jeu d'éléments modulaires selon la revendication 2, caractérisé en ce que le sabot (26) de roulette présente un élément de réglage qui est formé par une vis de réglage (37) qui est vissée dans un écrou (36) monté de façon pivotante dans le sabot (26) de roulette.

4. Jeu d'éléments modulaires selon les revendications 2 et 3 caractérisé en ce que le sabot (26) de roulette est maintenu avec effet de ressort par un accumulateur de force (42) dans l'espace de logement (16) formé dans la gorge du morceau de profilé de support (12).

5. Jeu d'éléments modulaires selon la revendication 4, caractérisé en ce que l'accumulateur de force (42) est constitué par un élément formant ressort (42) disposé entre la tête (38) de la vis de réglage (37 et la paroi d'appui (39) du morceau de profilé de maintien (11).

6. Jeu d'éléments modulaires selon la revendication 1, comportant un dispositif de maintien en position d'ouverture fixe et/ou en position de fermeture fixe de vantaux coulissants (10) déplaçables sur des rails porteurs (33) au moyen de roulettes d'appui (31), les roulettes d'appui (31) présentant une saillie circulaire (32) qui est immobilisable par un élément d'arrêt (49) monté souplement sur le rail porteur (33) sur lequel peut rouler la saillie circulaire (32) et qui maintient la roulette d'appui en position fixe, caractérisé en ce que l'élément d'arrêt (49) est constitué par un étrier formant ressort maintenu sur le pied de rail (54) constitué par une lamelle de base (50) comportant au moins une lame de ressort (51) qui est fixée sur elle et qui dépasse vers le haut.

7. Jeu d'éléments modulaires selon la revendication 6, caractérisé en ce que l'étrier formant ressort (49) présente deux lames de ressort (51, 52) fixées à ses extrémités, qui sont dirigées l'une vers l'autre et qui dépassent vers le haut.

8. Jeu d'éléments modulaires selon la revendication 6 et/ou 7, caractérisé en ce que l'élément d'arrêt (49) est mis en place dans la rainure de guidage (34) du rail porteur (33) présentant une section transversale en forme de C, dans laquelle dépasse la saillie circulaire (32) de la roulette (31) appuyée sur le rail porteur (33).

9. Jeu d'éléments modulaires selon la revendication 8, caractérisé en ce que un sabot de blocage (56) comportant une partie formant pied (57) ressemblant à une tête de marteau est introduit dans la section transversale en forme de C du rail porteur (33), laquelle partie formant pied pouvant être serrée dans le rail en même temps que l'étrier formant ressort (49) via une vis de pression (58).

10. Jeu d'éléments modulaires selon la revendication 1 ou plusieurs des revendications 6 à 8, caractérisé en ce que l'élément d'arrêt (49) est fixé au moyen de butées (55) disposées dans le rail porteur (33).

11. Dispositif selon la revendication 10, caractérisé en ce que les butées sont formées par des doigts de retenue recourbés à partir du pied de rail (54).
